# EUROPÄISCHE PATENTSCHRIFT

(11) **EP 0 215 034 B1**
(45) Veröffentlichungstag und Bekanntmachung des Hinweises auf die Patenterteilung: **08.02.1989**
(21) Anmeldenummer: 86901329.2
(22) Anmeldetag: 13.03.1986
(51) Int. Cl.: H01J 35/02, H01J 35/16

(54) **RÖNTGENRÖHRE MIT EINEM DIE ANODE UND DIE KATHODE UMGEBENDEN ZYLINDRISCHEN METALLTEIL**
X-RAY TUBE WITH A CYLINDRICAL METAL COMPONENT ENCLOSING THE ANODE AND CATHODE
TUBE A RAYONS X AVEC UNE PARTIE METALLIQUE CYLINDRIQUE ENTOURANT L'ANODE ET LA CATHODE

(30) Priorität: 28.03.1985 CH 1363/85
(43) Veröffentlichungstag der Anmeldung: 25.03.1987
(73) Patentinhaber: GESELLSCHAFT FÜR ELEKTRONISCHE RÖHREN COMET BERN, CH-3011 Bern (CH)
(72) Erfinder: BERGER, Engelbert, CH-3145 Niederscherli (CH); ZICKERT, Dieter-W., CH-1700 Fribourg (CH); GUTKNECHT, Peter, CH-3066 Stettlen (CH)
(74) Vertreter: Scheidegger, Werner & Co.
(86) Internationale Anmeldenummer: CH8600035
(87) Internationale Veröffentlichungsnummer: WO8605921

(56) Entgegenhaltungen:
- EP-A- 0 063 840
- DE-A- 2 747 486
- DE-A- 2 855 905
- DE-U- 6 946 926
- FR-A- 2 301 917
- US-A- 3 911 306

## Beschreibung

Die vorliegende Erfindung betrifft eine Röntgenröhre mit einem die Anode und die Kathode umgebenden zylindrischen Metallteil, von welchem zumindest eine der Elektroden Anode und Kathode mittels eines scheibenförmigen Keramikisolators elektrisch isoliert ist, der an einem achsialen Ende des Metallteils angeordnet ist.

Eine derartige Röntgenröhre ist aus DE-A-2855905 bekannt.

Bekannte Röntgenröhren dieser Art weisen im Innenraum des zylindrischen Metallteils Abschirmungen auf, die derart geformt und angeordnet sind, dass das sich auf den innenliegenden Flächen der Keramikisolatoren ergebende elektrische Feld seiner Richtung nach von der Isolatorfläche weg gegen den Innenraum der Röntgenröhre weist. Hierdurch lässt sich weitgehend verhüten, dass die von unvermeidbaren Feldemissions-Elektronen getroffenen Innenflächen der Keramikisolatoren sich infolge von Sekundärelektronen-Emission elektrisch aufladen und dadurch die Spannungsfestigkeit der Röntgenröhre herabgesetzt wird.

Aus der DE-U-6946926 ist ein konischer Keramikisolator mit einer im wesentlichen konstanten Wandstärke und mit einem aufvulkanisierten Gummiüberzug bekannt.

Aufgabe der vorliegenden Erfindung ist es, eine Röntgenröhre der eingangs genannten Art zu schaffen, bei welcher die erwähnten Abschirmungen entbehrlich sind und dennoch an der Innenfläche des oder jedes Keramikisolators das elektrische Feld seiner Richtung nach von der Isolatorfläche weg gegen das Röhreninnere weist.

Diese Aufgabe ist erfindungsgemäss dadurch gelöst, dass der scheibenförmige Keramikisolator an seiner vom Innenraum der Röntgenröhre abgewandten achsialen Endfläche in radialen Richtungen stufen- oder rampenförmig ausgebildet ist zur Bildung einer ringförmig verlaufenden achsialen Vertiefung, die mit einem Isoliermaterial ausgefüllt ist, dessen Dielektrizitätskonstante kleiner als diejenige des Keramikmaterials ist, und dass im Falle eines die Anode vom Metallteil isolierenden Keramikisolators die Vertiefung radial innen und im Falle eines die Kathode vom Metallteil isolierenden Keramikisolators die Vertiefung radial aussen angeordnet ist.

Durch diese Ausbildung der Röntgenröhre wird auf überraschend einfache Weise erreicht, dass an der innenliegenden Isolatorfläche das elektrische Feld seiner Richtung nach von der Isolatorfläche weg in das Röhreninnere weist. Zusätzlich ergibt sich die vorteilhafte Wirkung, dass die elektrische Feldstärke an den Orten, an denen die Feldemission vornehmlich einsetzt, nämlich an den sogenannten TripIe-Punkten,reduziert ist. Auf der Kathodenseite befindetsichderTripie-Punktinderlöttechnischen Verbindung zwischen dem Keramikisolator und der Hochspannungszuführung im Zentrum des Isolators. Auf der Anodenseite hingegen IiegtderTriple-Punkt in der löttechnischen Verbindung zwischen dem Aussenumfang des Keramikisolators und dem zylindrischen Metallteil. Die beiden durch dieerfin- dungsgemässe Ausbitdung erzielten Effekte tragen zu einer merklichen Erhöhung der Spannungsfestigkeitder Röntgenröhre bei.

In zweckmässiger Ausgestaltung der erfindungsgemässen Röntgenröhre kann das die Vertiefung des Keramikisolators ausfüllende Isoliermaterial eine Partie einer gummielastischen Scheibe sein, die in achsialer Richtung an die stufen- oder rampenförmig ausgebildete Endfläche des Keramikisolators angepresst ist.

Weitere Einzelheiten und Vorteile ergeben sich aus der nun folgenden Beschreibung von Ausführungsbeispielen der Röntgenröhre gemäss der Erfindung sowie aus der zugehörigen Zeichnung, anhand welcher die Erfindung rein beispielsweise erläutert wird.
Fig. 1 zeigt einen achsialen Längsschnitt durch eine nach der Erfindung ausgebildete Röntgenröhre mit zugehörigen Anschlussteilen;
Fig. 2 und 3 zeigen je einen achsialen Schnitt durch zwei andere Ausführungsbeispiele des kathodenseitigen Keramikisolators;
Fig. 4 und 5 sind analoge Schnittdarstellungen von zwei weiteren Ausführungsbeispielen des anodenseitigen Keramikisolators.

Gemäss Fig. 1 weist die dargestellte Röntgenröhre einen zylindrischen Metallteil 11 auf, der mit einem vakuumdicht eingesetzten Fenster 12 für den Austritt der Röntgenstrahlung versehen ist. An dem in Fig. 1 oberen achsialen Ende des Metallteils 11 befindet sich ein ringscheibenförmiger Keramikisolator 13, dessen äusserer Umfang mit dem Metallteil 11 vakuumdicht verbunden ist. In der zentralen Durchbrechung des Keramikisolators 13 sitzt ebenfalls vakuumdicht eine Hochspannungsdurchführung 14, welche die Kathode 15 der Röntgenröhre trägt. Die vom Innenraum des Metallteils 11 abgewandte achsiale Endfläche 16 des Keramikisolators 13 ist durch eine in Umfangsrichtung verlaufende Stufe 17 radial auswärts abgesetzt, so dass am Keramikisolator 13 angrenzend an seinen äusseren Umfang eine ringförmige achsiale Vertiefung 18 gebildet ist. Diese Vertiefung 18 ist durch eine Partie 19 einer gummielastischen Ringscheibe 20 ausgefüllt, die mit- telseinesAnschlussteiles21 aufnichtdargestellte, an sich bekannte Weise an den Keramikisolator 13 angepresst ist. Die gummielastische Ringscheibe 20 weist eine kleinere Dielektrizitätskonstante als der Keramikisolator 13 auf. Zweckmässig befinden sich in den Fugen zwischen dem Keramikisolator 13 und der gummielastischen Ringscheibe 20 wie auch zwischen dem Anschlussteil 21 und der gummielastischen Ringscheibe 20 je eine (in Fig. 1 nicht dargestellte) Schicht Isolationsfett.

An dem in Fig. 1 unteren achsialen Ende des zylindrischen Metallteils 11 befindetsich ebenfalls ein ringscheibenförmiger Keramikisolator 23, dessen äusserer Umfang mit dem Metallteil 11 vakuumdicht verbunden ist. In der zentralen Durchbrechung des Keramikisolators 23 sitzt ebenfalls vakuumdicht eine Hochspannungsdurchführung 24, welche die Anode 25 der Röntgenröhre trägt. Die vom Innenraum des Metallteils 11 abgewandte achsiale Endfläche 26 des Keramikisolators 23 ist durch eine in Umfangsrichtung verlaufende Stufe 27 radial einwärts abgesetzt, so dass am Keramikisolator 23 angrenzend an seinen inneren Umfang eine ringförmige achsiale Vertiefung 28 gebildet ist. Diese Vertiefung 28 ist durch eine Partie 29 einer gummielastischen Ringscheibe 30 vollständig ausgefüllt. Mittels eines Anschlussteiles 31 ist die gummielastische Ringscheibe 30 auf nicht dargestellte, an sich bekannte Weise an den Keramikisolator 23 angepresst. Die gummielastische Ringscheibe 30 weist eine kleinere Dielektrizitätskonstante als der Keramikisolator 23 auf. In den Fugen zwischen dem Keramikisolator 23 und der gummielastischen Ringscheibe 30 wie auch zwischen dem Anschlussteil 31 und der gummielastischen Ringscheibe 30 befindet sich zweckmässig je eine (nicht dargestellte) Schicht Isolationsfett.

Zum Betrieb der beschriebenen Röntgenröhre wird der Metallteil 11 auf Erdpotential gelegt, während an die Kathode 15 eine gegenüber dem Erdpotential negative Spannung durch den Anschlussteil 21 hindurch und an die Anode 25 eine gegenüber dem Erdpotential positive Spannung durch den Anschlussteil 31 hindurch angelegt wird. Im Innenraum der Röhre stellen sich dann Potentiallinien ein, wie sie z. B. durch die gestrichelten Linien 32 und 33 in Fig. 1 angedeutet sind. Infolge der Vertiefung 18 des Keramikisolators 13, welche mit Isoliermaterial 19 mit niedrigerer Dielektrizitätskonstante ausgefüllt ist, nehmen die Potentiallinien 32 im Bereich des Keramikisolators 13 einen von der achsparallelen Richtung abweichenden, divergierenden Verlauf an, und zwar derart, dass an der ebenen inneren Endfläche 34 des Keramikisolators 13 die zu den Potentiallinien 32 stets rechtwinklig stehenden elektrischen Feldvektoren 35 vom Keramikisolator 13 weg gegen den Innenraum der Röntgenröhre weisende Richtungen haben. Ähnlich hat die Vertiefung 28 des andern Keramikisolators 23, welche mit Isoliermaterial 29 mit niedrigerer Dielektrizitätskonstante ausgefüllt ist, zur Folge, dass die Potentiallinien 33 im Bereich des Keramikisolators 23 einen konvergierenden Verlauf annehmen und deshalb die elektrischen Feldvektoren 36 an der ebenen inneren Endfläche 37 des Keramikisolators 23 von diesem weg gegen das Innere der Röntgenröhre weisende Richtungen haben. Der Winkel zwischen den Feldvektoren 35 bzw. 36 einerseits und der inneren Endfläche 34 bzw. 37 des Keramikisolators 13 bzw. 23 anderseits ist durch den Unterschied der Dielektrizitätskonstanten des Keramikmaterials und des gummielastischen Isoliermaterials durch die radiale Breite und die achsiale Tiefe der Vertiefung 18 bzw. 28 und durch die Abmessungen des Keramikisolators 13 bzw. 23 bestimmt. Weil sowohl auf der Kathodenseite als auch der Anodenseite die elektrische Feldstärke ihrer Richtung nach von der dortigen inneren Endfläche des Keramikisolators 13 bzw. 23 weg ins Innere der Röntgenröhre weist, sind Aufladungen an den Keramikisolatoren 13 und 23 wie auch damit verbundene Feldstärkenüberhöhungen wirksam vermieden. Im Vergleich zu ähnlichen bekannten Röntgenröhren, bei denen die Keramikisolatoren jeweils ebene äussere Endflächen ohne die Stufen 17 und 27 aufweisen, hat die Röntgenröhre gemäss Fig. 1 eine merklich höhere Fugen-Spannungsfestigkeit.

Die geschilderten Vorteile wurden anhand einer Versuchs-Röntgenröhre überprüft und bestätigt gefunden. Die Versuchs- Röntgenröhre mit dem in Fig. 1 gezeigten Aufbau wies Keramikisolatoren 13 und 23 mit einem Aussendurchmesser von 107 mm, einem Innendurchmesser von 45 mm auf. Die achsiale Dickenabmessung der Keramikisolatoren betrug 10 mm und war an der Stelle der Vertiefung 18 bzw. 28 auf 7 mm reduziert, so dass die Stufe 17 bzw. 27 eine Höhe von 3 mm hatte. Die gummielastischen Ringscheiben 20 und 30 bestanden aus Silikonkautschuk mit einer Dielektrizitätskonstante von 3,2 und einer Shorehärte von 28. In unbelastetem Zustand waren die beiden achsialen Endflächen jeder gummielastischen Ringscheibe 20 bzw. 30 eben und parallel, und der Aussendurchmesser betrug 100 mm, der Innendurchmesser 45 mm und die achsiale Dicke 10 mm. Die Röntgenröhre liess sich problemlos mit einer Spannung bis zu 340 kV zwischen Anode und Kathode betreiben.

Praktisch gleich gute Ergebnisse lassen sich erzielen, wenn die Keramikisolatoren etwa gemäss den in den Fig. 2 bis 5 gezeigten Ausführungsbeispielen geformt sind.

Der in Fig. 2 dargestellte Keramikisolator 113 für die Kathodenseite der Röntgenröhre weist an seiner nach aussen zu wendenden achsialen Endfläche 116 zwei in Umfangsrichtung verlaufende Stufen 117 auf, durch welche eine an den Aussenumfang des Keramikisolators angrenzende achsiale Vertiefung 118 gebildet ist.

Das in Fig. 3 gezeigte Beispiel eines Keramikisolators 213 für die Kathodenseite der Röntgenröhre weist an seiner nach aussen zu wendenden achsialen Endfläche 216 eine rampenförmige Abstufung 217 auf, durch die eine an den Aussenumfang des Keramikisolators angrenzende achsiale Vertiefung 218 gebildet ist.

Der in Fig. 4 gezeigte Keramikisolator 123 für die Anodenseite der Röntgenröhre weist an seiner nach aussen zu wendenden achsialen Endfläche 126 zwei in Umfangsrichtung verlaufende Stufen 117 auf, durch die eine an den Innenumfang des Keramikisolators angrenzende achsiale Vertiefung 128 gebildet ist.

Gemäss Fig. 5 kann der Keramikisolator 223 für die Anodenseite der Röntgenröhre aber auch eine rampenförmige Abstufung 227 an der nach aussen zu wendenden achsialen Endfläche aufweisen, so dass eine an den inneren Umfang des Keramikisolators angrenzende achsiale Vertiefung 228 gebildet ist.

Die Vertiefungen 118,218,128 und 228 der Keramikisolatoren 113, 213, 123 und 223 gemäss den Fig. 2 bis 5 werden beim Zusammenbau oder Einbau der Röntgenröhre jeweils mit gummielastischem Isoliermaterial, dessen Dielektrizitätskonstante kleiner als diejenige des Keramikmaterials ist, vollständig ausgefüllt.

Bekanntlich gibt es Röntgenröhren, bei denen die Kathode oder die Anode mit dem zylindrischen Metallteil elektrisch leitend verbunden ist. In einem solchen Fall ist jeweils nur die andere Elektrode Anode oder Kathode durch einen Keramikisolator von dem zylindrischen Metallteil isoliert. Die Erfindung ist auch bei solchen Röntgenröhren anwendbar, indem der dann einzige vorhandene Keramikisolator in der vorstehend beschriebenen Weise an seiner vom Innern der Röntgenröhre abgewandten achsialen Endfläche mit einer Vertiefung versehen ist, die vollständig ausgefüllt ist mit einem Isoliermaterial, dessen Dielektrizitätskonstante kleiner als diejenige des Keramikmaterials ist.

## Patentansprüche

1. Röntgenröhre mit einem die Anode und die Kathode umgebenden zylindrischen Metallteil, von welchem zumindest eine der Elektroden Anode und Kathode mittels eines scheibenförmigen Keramikisolators elektrisch isoliert ist, der an einem achsialen Ende des Metallteils angeordnet ist, dadurch gekennzeichnet, dass der scheibenförmige Keramikisolator (13; 23; 113; 123; 213; 223) an seiner vom Innenraum der Röntgenröhre abgewandten achsialen Endfläche (16; 26; 116; 126; 216; 226) in radialen Richtungen stufen-oder rampenförmig ausgebildet ist zur Bildung einer ringförmig verlaufenden achsialen Vertiefung (18; 28; 118; 128; 218; 228), die mit einem Isoliermaterial (19; 29) ausgefüllt ist, dessen Dielektrizitätskonstante kleiner als diejenige des Keramikmaterials ist, und dass im Falle eines die Anode (25) vom Metallteil (11) isolierenden Keramikisolators (13; 113; 213) die Vertiefung radial innen und im Falle eines die Kathode (15) vom Metallteil (11) isolierenden Keramikisolators (23; 123; 223) die Vertiefung radial aussen angeordnet ist, so dass beim Betrieb der Röntgenröhre das elektrische Feld (35; 36) von der innenliegenden Endfläche (34; 37) des Keramikisolators (13; 23; 113; 123; 213; 223) weg gegen den Innenraum der Röntgenröhre gerichtet ist und dadurch eine Aufladung der Keramikisolatoroberfläche vermieden wird.

2. Röntgenröhre nach Anspruch 1, dadurch gekennzeichnet, dass das die Vertiefung (18; 28; 118; 128; 218; 228) des Keramikisolators (13; 23; 113; 123; 213; 223) ausfüllende Isoliermaterial eine Partie (19; 29) einer gummielastischen Scheibe (20; 30) ist, die in achsialer Richtung an die stufen- oder rampenförmig ausgebildete Endfläche (16; 26; 116; 126; 216; 226) des Keramikisolators angepresst ist.

3. Röntgenröhre nach Anspruch 2, dadurch gekennzeichnet, dass die gummielastische Scheibe (20; 30) in entspanntem Zustand stufenfreie achsiale Endflächen aufweist, die etwa die gleiche Grösse wie jene des Keramikisolators (13; 23; 113; 123; 213; 223) aufweisen.

4. Röntgenröhre nach einem der Ansprüche 1 bis 3, dadurch gekennzeichnet, dass das die Vertiefung (18; 28; 118; 128; 218; 228) ausfüllende Isoliermaterial (19; 29) Silikonkautschuk mit einer Dielektrizitätskonstante von etwa 3,2 ist.

5. Röntgenröhre nach einem der Ansprüche 1 bis 4, bei welcher die Anode und die Kathode je mittels eines scheibenförmigen Keramikisolators vom zylindrischen Metallteil elektrisch isoliert sind, dadurch gekennzeichnet, dass jeder der scheibenförmigen Keramikisolatoren (13; 23; 113; 123; 213; 223) an seiner vom Innenraum der Röntgenröhre abgewandten achsialen Endfläche (16; 26; 116; 126; 216; 226) in radialer Richtung stufen- oder rampenförmig ausgebildet ist zur Bildung einer ringförmig verlaufenden achsialen Vertiefung (18; 28; 118; 128; 218; 228), die mit einem Isoliermaterial (19; 29) ausgefüllt ist, dessen Dielektrizitätskonstante kleiner als diejenige des Keramikmaterials ist, und dass die Vertiefung (28; 128; 228) des die Anode (25) tragenden Keramikisolators (23; 123; 223) radial innen und die Vertiefung (18; 118; 218) des die Kathode (15) tragenden Keramikisolators (13; 113; 213) radial aussen angeordnet ist.

## Claims

1. X-ray tube with a cylindrical metal part surrounding the anode and the cathode, wherein at least one of the electrodes anode and cathode is electrically insulated from said metal part by a disk-shaped ceramic insulator which is located at an axial end of the metal part, characterized in thatthe disk-shaped ceramic insulator (13; 23; 113; 123; 213; 223) at its axial end (16; 26; 116; 216; 226) facing away from the interior of the X-ray tube is formed to be step-shaped or ramp-shaped in radial directions to create an annular axial depression (18; 28; 118; 128; 218; 228) which is filled with an insulating material (19; 29) having a dielectric constant lower than that of the ceramic material, and in that, in case of a ceramic insulator (13; 113; 213) which insulates the anode (25) from the metal part (11), the depression is located at a radially inner portion, while in case of a ceramic insulator (23; 123; 223) which insulates the cathode (15) from the metal part (11), the depression is located at a radially outer portion, so that in operation of the X-ray tube the electric field (35; 36) is deviated away from the inner end face (34; 37) of the ceramic insulator (13; 23; 113; 123; 213; 223) toward the interior of the X-ray tube and consequently a charge accumulation on the ceramic insulator surface is prevented.

2. X-ray tube according to claim 1, characterized in that the insulation material which fills the depression (18; 28; 118; 128; 218; 228) of the ceramic insulator (13; 23; 113; 123; 213; 223) is a portion (19; 29) of an elastic rubber disk (20; 30) which is pressed in axial direction against the step-shaped or ramp-shaped end face (16; 26; 116; 126; 216; 226) of the ceramic insulator.

3. X-ray tube according to claim 2, characterized in that the elastic rubber disk (20; 30) in relaxed condition has step-free axial end faces having about the same size as those of the ceramic insulator (13; 23; 113; 123; 213; 223).

4. X-ray tube according to any one of claims 1 to 3, characterized in that the insulation material (19; 29) which fills the depression (18; 28; 118; 128; 218; 228) is a silicone rubber having a dielectric constant of about 3.2.

5. X-ray tube according to any one of claims 1 to 4, wherein the anode and the cathode are each electrically insulated from the cylindrical metal part by a disk-shaped ceramic insulator, characterized in that each of the ceramic insulators (13; 23; 113; 123; 213; 223) at its axial end face (16; 26; 116; 126; 216; 226) which faces away from the interior of the X-ray tube is formed to be step-shaped or ramp-shaped in radial directions to create an annular axial depression (18; 28; 118; 128; 218; 228) which is filled with an insulation material (19; 29) having a dielectric constant lower than that of the ceramic material, and in that the depression (28; 128; 228) of the ceramic insulator (23; 123; 223) supporting the anode (25) is located at a radially inner portion, while the depression (18; 118; 218) of the ceramic insulator (13; 113; 213) supporting the cathode (15) is located at a radially outer portion.

## Revendications

1. Tube radiogène avec un élément métallique cylindrique entourant l'anode et la cathode, dont au moins l'une des électrodes anode et cathode est électriquement isolée au moyen d'un isolateur en céramique en forme de disque qui est disposé à une extrémité axiale de l'élément métallique, caractérisé en ce que l'isolateur en céramique en forme de disque (13; 23; 113; 123; 213; 223) est réalisé, sur sa face extrême axiale (16; 26; 116; 126; 216; 226) du côté opposé à l'espace intérieur du tube radiogène, en forme de gradins ou de rampe dans des directions radiales pour la formation d'un évidement axial (18; 28; 118; 128; 218; 228) s'étendant annulairement, qui est rempli d'une matière isolante (19; 29) ayant une constante diélectrique inférieure à celle de la matière céramique, et en ce que, dans le cas d'un isolateur en céramique (13; 113; 213) isolant l'anode (25) de l'élément métallique (11 ), l'évidement est disposé radialement à l'intérieur et, dans le cas d'un isolateur en céramique (23; 123; 223) isolant la cathode (15) de l'élément métallique (11), l'évidement est disposé radialement à l'extérieur, ainsi qu'en service du tube radiogène le champ électrique (35; 36) est dévié de la face extrême intérieure (34; 37) de l'isolateur en céramique (13; 23; 113; 123; 213; 223) vers l'espace intérieur du tube radiogène et par conséquent une accumulation de charges sur la surface de l'isolateur en céramique est évitée.

2. Tube radiogène selon la revendication 1, caractérisé en ce que la matière isolante remplissant l'évidement (18; 28; 118; 128; 218; 228) de l'isolateur en céramique (13; 23; 113; 123; 213; 223) est une partie (19; 29) d'une rondelle de caoutchouc élastique (20; 30) qui est pressée contre la face extrême axiale (16; 26; 116; 126; 216; 226) réalisée en forme de gradins ou de rampe de l'isolateur en céramique.

3. Tube radiogène selon la revendication 2, caractérisé en ce que la rondelle de caoutchouc élastique (20; 30) présente, à l'état détendu, des faces extrêmes axiales sans gradins, lesdites faces extrêmes axiales ayant sensiblement les mêmes dimensions que celles de l'isolateur en céramique (13; 23; 113; 123; 213; 223).

4. Tube radiogène selon l'une des revendications 1 à 3, caractérisé en ce que la matière isolante (19; 29) remplissant l'évidement (18; 28; 118; 128; 218; 228) est du caoutchouc silicone présentant une constante diélectrique d'environ 3,2.

5. Tube radiogène selon l'une des revendications 1 à 4, dans lequel l'anode et la cathode sont isolées chacune d'un élément métallique cylindrique au moyen d'un isolateur en céramique en forme de disque, caractérisé en ce que chacun des isolateurs en céramique en forme de disque (13; 23; 113; 123; 213; 223) est réalisé, sur sa face extrême axiale (16; 26; 116; 126; 216; 226) du côté opposé à l'espace intérieur du tube radiogène, en forme de gradins ou de rampe dans des directions radiales pour la formation d'un évidement axial s'étendant annulairement, qui est rempli d'une matière isolante (19; 29) ayant une constante diélectrique inférieure à celle de la matière céramique, et en ce que l'évidement (28; 128; 228) de l'isolateur en céramique (23; 123; 223) portant l'anode (25) est disposé radialement à l'intérieur, tandis que l'évidement (18; 118; 218) de l'isolateur en céramique (13; 113; 213) portant la cathode (15) est disposé radialement à l'extérieur.
